# FASCICULE DE BREVET EUROPEEN

(11) **EP 1 209 998 B1**
(45) Date de publication et mention de la délivrance du brevet: **28.12.2005**
(21) Numéro de dépôt: 00960817.5
(22) Date de dépôt: 07.09.2000
(51) Int. Cl.: A47L 7/00

(54) **ASPIRATEUR A CUVE**
SAUGGERÄT MIT WANNENFÖRMIGEM SAMMELBEHÄLTER
TANK TYPE VACUUM CLEANER

(30) Priorité: 09.09.1999 FR 9911445
(43) Date de publication de la demande: 05.06.2002
(73) Titulaire: SEB S.A., 69132 Ecully (FR)
(72) Inventeur: PIONCHON, Laurence, F-78930 Guerville (FR); PRUNIER, Thierry, F-27400 La Haye Malherbe (FR)
(74) Mandataire: Kiehl, Hubert
(86) Numéro de dépôt international: PCT/FR2000/002465
(87) Numéro de publication internationale: WO 2001/017415

(56) Documents cités:
- EP-A- 0 529 805
- WO-A-95/10215
- DE-A- 3 603 176
- DE-A- 4 004 177
- DE-U- 8 515 096
- DE-U- 29 505 961
- US-A- 2 212 429
- US-A- 4 226 000
- US-A- 5 063 633
- US-A- 5 655 254

## Description

La présente invention concerne les aspirateurs et plus particulièrement les aspirateurs à cuve et les laveurs de moquette, capables d'aspirer l'eau d'un sol humide ou mouillé.

On connaît par exemple par le brevet US3343199 un tel aspirateur comportant une cuve de rétention dans laquelle l'air humide et l'eau sont aspirés, l'eau et les poussières étant retenues dans la cuve tandis que l'air parvient à la turbine par l'embouchure supérieure d'un conduit vertical d'aspiration. Cette embouchure supérieure située au dessus du niveau maximal prévu du niveau d'eau peut être obstruée par un bouchon et un flotteur coulissant le long du conduit. Lorsque le niveau d'eau atteint une limite qui rendrait possible la sortie de l'eau vers le moteur, le flotteur ferme l'embouchure et l'aspiration en assurant ainsi la sécurité de l'appareil.

Avantageusement le moteur est situé sous la cuve, ce qui abaisse le centre de gravité de l'ensemble, et la cuve est amovible. Cependant dans ce brevet la cuve n'est citée pour être amovible que pour des opérations de réparation. En effet la cuve enlevée laisse l'accès libre au moteur. Par ailleurs des parties dépassant sous la cuve pénètrent profondément dans l'embase de l'appareil et obligent à soulever beaucoup avant de la dégager, ce qui rend cet enlèvement peu pratique.

Le brevet US 5560075 constitue un perfectionnement de ce type d'appareil très stable parce qu'ayant le moteur en partie basse. Le dispositif de sécurité obstruant l'aspiration, quand le niveau d'eau dans la cuve de rétention dépasse une limite fixée, est constitué d'un flotteur qui remonte au sein d'un boîtier ouvert vers une bouche d'aspiration tournée vers le bas. L'air et l'eau aspirés font ensuite demi tour dans une conduite verticale descendante pour aller vers la turbine, laquelle peut alors avantageusement être dans l'axe du tube de descente. La cuve de rétention peut être amovible mais son volume est déséquilibré par le volume vide correspondant à la place laissée au bloc moteur turbine, et le dégagement de la cuve ne peut pas se faire commodément du coté où est positionné le moteur.

Un aspirateur tel que décrit dans le préambule de la revendication 1 est connu par le document US 5 063 633.

L'objet de l'invention ci-après est un aspirateur performant, économique, très stable, pouvant aspirer à sec ou en milieu humide et où les manipulations sont facilitées.

L'objet de l'invention est atteint par un aspirateur selon la revendication 1.

Avantageusement la face supérieure de l'embase comporte un autre élément de centrage de la cuve de rétention constitué par une forme en tourelle de faible hauteur, centrée sur l'ensemble moteur-roue à aubes dans l'axe duquel débouche la sortie d'air de la cuve de rétention.

Dans cette construction l'eau qui arriverait accidentellement sur l'embase ne pourrait pénétrer le moteur, ayant à remonter les bords de cette tourelle.

De préférence la tourelle est d'un diamètre égal ou supérieur à celui de l'ensemble moteur-roue à aubes.

Ceci permet de loger le moteur dans une embase de moindre hauteur donc de moindre encombrement.

L'embase contient une cassette à poussière où est effectuée une filtration ultime de l'air avant son rejet à l'extérieur, cassette sur laquelle il est prévu de brancher un tuyau de soufflage d'air.

Selon une variante de réalisation, l'embase comporte un enrouleur de cordon et un logement pour la prise de courant.

Elle peut également comporter une pompe à eau permettant d'équiper l'aspirateur d'une fonction de pulvérisation d'eau ou de lavage des sols.

Selon un mode de réalisation, l'embase comporte les organes de commande accessibles de dessus pour une commande au pied sur la face supérieure à proximité des roulettes.

La commande au pied est ainsi facilitée en préservant la stabilité.

La cuve comporte une cheminée d'aspiration qui comporte deux conduits verticaux reliés latéralement en partie haute. Un premier conduit enferme un flotteur dans une partie basse équipée d'une grille d'aspiration, une bouche de prise d'air tournée vers le bas susceptible d'être fermée par le flotteur séparant la partie basse de la partie haute. L'autre conduit évacue l'air en bas de la cuve au centre d'une forme en tourelle correspondant à celle de l'embase. Les deux conduits sont fermés vers le haut pour que l'air circule du premier conduit vers l'autre conduit. Dans une version cette fermeture est assurée par le couvercle de cuve qui s'emboîte sur la cheminée, évitant ainsi une pièce de fermeture spécifique.

L'air entre par la grille d'aspiration dans le premier conduit, contourne le flotteur, franchit la bouche d'aspiration, et redescend ensuite vers la roue à aubes par le deuxième conduit. Au cas où l'eau aspirée avec l'air et se déposant dans la cuve atteindrait un niveau maximal le flotteur se rapprocherait de la bouche de prise d'air en forme de siège de clapet et serait aspiré ce qui fermerait le circuit d'air pour éviter l'introduction d'eau dans la roue à aubes.

Le fond de cuve est de la même forme que l'empreinte correspondante dans l'embase ce qui permet une pose facile de la cuve sur l'embase et le centrage sur la tourelle est obtenu sans effort.

L'invention est illustrée par les exemples de réalisation détaillés ci-après et les dessins annexés.
- La figure 1 est une vue extérieure de l'appareil
- La figure 2 est une vue schématique en coupe longitudinale de l'appareil.
- La figure 3 est une vue de dessus en perspective de l'appareil, la cuve étant séparée de l'embase.
- La figure 4 est une vue de face de l'appareil, la cuve étant séparée de l'embase.
- La figure 5 est une vue schématique en coupe longitudinale d'une autre version de l'appareil.
- La figure 6 est une vue schématique en coupe longitudinale d'une variante de la version précédente de l'appareil.
- La figure 7 est une vue schématique en coupe longitudinale d'une autre version de l'appareil.

Dans une réalisation préférentielle (figure 1), l'aspirateur comporte une cuve 1 fermée par un couvercle 2 et munie d'une poignée rabattable 3 dont l'axe de rotation 4 coupe la verticale passant par le centre de gravité de la cuve. La construction de la cuve 1 sensiblement parallélépipédique avec un fond sensiblement plat est telle que le remplissage progressif de la cuve par de l'eau ne change pas sensiblement la verticale du centre de gravité, et la poignée 3 supporte la cuve 1 d'une façon très équilibrée quel que soit ce niveau d'eau.

Comme il est bien visible sur les figures, l'appareil est composé essentiellement de deux parties : une cuve 1 et une embase 5. La cuve 1 est posée sur la face supérieure de l'embase 5 fermée comportant une empreinte 6 (figure 2) dont la forme en creux est celle du fond de la cuve 1. Des systèmes latéraux de fixation rapide 7 (figure 1) permettent de solidariser la cuve 1 sur l'embase 5.

L'embase 5 comporte des roulettes 8 à l'avant et des roues 9 à l'arrière pour son déplacement. Les commandes au pied 10 de l'appareil sont situées sur le bord avant de l'embase 5 en partie supérieure. De faible hauteur, elles ne gênent pas le dégagement de la cuve 1. L'effort de commande au pied est dirigé naturellement de façon sensiblement verticale. Selon l'exemple de réalisation présenté et tel qu'il est mieux visible figure 4, les commandes 10 sont trois poussoirs 10a, 10b 10c exerçant respectivement une action sur un enrouleur de cordon, sur la mise en route et l'arrêt du moteur de l'appareil, et sur la commande électrique d'une pompe de lavage. Ces commandes, peuvent être localisées, à titre de variante, sur les flancs de l'embase afin de libérer totalement la surface supérieure de l'embase.

Ces commandes peuvent être modifiées ou complétées selon les modèles, mais sont centralisées et regroupées au niveau de l'embase 5. Sont ainsi représentés, figure 3 et 4, un variateur électronique 41 de changement de vitesse du moteur, ainsi qu'une valve 40 de branchement du tuyau d'alimentation en shampooing lorsque l'appareil est équipé de la fonction "lavage".

L'embase 5 comporte également des supports 11 et 42 permettant entre autres le rangement des tuyaux d'aspiration et des accessoires de nettoyage tels que, par exemple, des suceurs de forme et d'empoilage différents.

La cuve 1 est munie d'une cheminée d'aspiration qui comporte deux conduits verticaux reliés latéralement en partie haute. Un premier conduit 12 enferme un flotteur 13 dans une partie basse 14 équipée d'une grille d'aspiration 15, une bouche d'aspiration 16 tournée vers le bas susceptible d'être fermée par le flotteur 13 séparant la partie basse 14 de la partie haute. Un deuxième conduit 17 évacue l'air en bas de la cuve 1 au centre d'une forme en tourelle 18 correspondant à la forme en tourelle du dessus de l'embase 5. Une nervure circulaire 19 située sous la cuve 1 et centrée sur la forme en tourelle 18 s'appuie sur un joint 20 logé dans une gorge de la forme en tourelle de l'embase 5. Le couvercle 2 de la cuve 1 s'emboîte avec ses nervures 31 sur la cheminée fermant ainsi les conduits 12,17 en partie supérieure sans pièce spécifique supplémentaire. Dans une autre version (figure 5) la fermeture en partie supérieure des conduits 12,17 est assurée par une coupelle 32 de forme adaptée, ce qui permet de diminuer la précision des pièces moulées et facilite l'étanchéité.

Le groupe moteur-roue à aubes 21 centré sur la tourelle 18 est équipé d'une volute 22 dont la sortie d'air est dirigée dans une cassette amovible 23 où un filtre 24 assure une filtration ultime. La cassette a un orifice 25 d'échappement d'air qui peut être prévu pour recevoir l'embout d'un tuyau souple de soufflage d'air.

Le cordon électrique d'alimentation 26 de l'appareil s'enroule dans l'embase 5 sur un enrouleur 27 et la prise de courant se loge dans un compartiment 28.

Dans une version plus complète (figures 3 à 5) l'embase 5 peut également recevoir une pompe à eau 29 destinée à pomper de façon connue l'eau propre d'un compartiment 33 de la cuve 1 et la propulser vers l'embout d'aspiration pour le lavage du sol ou la pulvériser pour tout autre usage. Un conduit mène donc l'eau propre ou le lessiviel, du compartiment 33 à la pompe 29, par un conduit interne le long de la cuve, un raccord étanche 43, légèrement en profondeur dans l'embase, assurant l'amovibilité de la cuve, tout en gardant l'embase relativement plane, avec pour seule partie faiblement proéminente, les fixations rapides 7 et les supports 11.

Avantageusement le compartiment 33 placé en haut de la cuve lui sert de couvercle comme représenté en figure 6, ce qui permet une économie de matière et un accès facile sans ouverture de carter à la fois pour le remplissage du compartiment par l'orifice 34 et à la cuve 1 proprement dite.

L'air humide aspiré arrive dans la cuve 1 par le tuyau souple d'aspiration 30, connecté à l'ouverture 39 ménagée dans la cuve. L'eau se dépose dans la cuve 1 avec les poussières et le flotteur 13 en accompagne le niveau. L'air pénètre par la grille 15 dans la partie basse 14 du conduit 12 en contournant le flotteur 13. Il passe ensuite dans la bouche 16 et rejoint le conduit 17 par lequel il entre dans le groupe moteur roue à aubes 21. L'étanchéité entre la cuve 1 et l'embase 5 est réalisée par le joint 20. L'air ressort dans la volute 22 et pénètre dans la cassette amovible 23 où un filtre 24 exerce une ultime filtration avant l'échappement à l'extérieur par l'orifice 25. Cet orifice est prévu pour recevoir éventuellement un tuyau de soufflage.

Lorsque le niveau de l'eau dans la cuve 1 est suffisamment élevé, le flotteur s'approche de la bouche 16 où il est aspiré. Le flotteur ferme alors le circuit d'air à la façon d'un clapet en assurant la protection du moteur vis à vis de l'eau.

Pour vider la cuve l'utilisateur décroche le tube d'aspiration 30, les fixations rapides 7 et se servant de la poignée soulève légèrement la cuve pour la sortir de l'empreinte 6 ainsi que de l'emboîtage sur la tourelle 18. La cuve est alors complètement dégagée de son embase 5 et facilement transportable de manière équilibrée. Il reste à soulever le couvercle 2 et à vider le contenu de la cuve, ou, sans enlever le couvercle 2, vider la cuve par l'ouverture 39 de la cuve laissée par le retrait du tube d'aspiration.

Comme il est bien visible aux figures 1 et 2, complétées par les figures 3 et 4, la cuve, relativement symétrique, d'où son équilibre, peut être posée sur le sol, de petits pieds 51 permettant d'assurer sa stabilité tout en protégeant l'extrémité du conduit d'eau propre, lorsqu'il est présent. Ces pieds facilitent par ailleurs le replacement de la cuve sur l'embase disposant de creux prévus à cet effet. L'embase reste donc sensiblement plane, sans proéminence notable.

Pour un nettoyage périodique, la cassette 23 est amovible et peut facilement être vidée de ses poussières par simple secousse.

La remise en place de la cuve 1 sur l'embase 5 est tout aussi aisée. Grâce à l'empreinte 6 et à la tourelle 18, elle se centre d'elle-même et il suffit d'appuyer légèrement pour solliciter le système de fixation rapide à la fermeture. Les creux 52 sont une aide à la mise en place de la cuve, par les points d'ancrage qu'ils génèrent.

La cheminée étant intégrée à la cuve ne nuit pas à la maniabilité pendant les phases de vidange et de remise en place. Par ailleurs cette construction permet de fixer sur une même embase des cuves de hauteurs différentes et de dériver simplement une gamme d'appareils.

Grâce à cette construction on peut aussi simplement en dériver une gamme d'appareil d'aspiration à sec en remplaçant, comme montré en figure 7, la cuve par un réceptacle à déchets, comportant, soit un sac d'aspiration des poussières 38, tel que présenté, et contenu dans une enveloppe 35 en deux pièces 36 et 37 de façon à permettre le remplacement de ce sac, soit un dispositif de séparation des déchets de type inertiel ou cyclonique. Le terme cuve, utilisé dans ce document est donc à prendre au sens large et regroupe les cuves à eau, mais également les réceptacles à déchets tels que décrits précédemment..

A titre de variante de réalisation, l'appareil ne dispose pas d'enrouleur intégré, le compartiment 28 étant alors utilisé pour la mise à disposition de l'utilisateur d'une prise électrique lui permettant de brancher un autre appareil tel une perceuse, une scie électrique,... Le fil d'alimentation électrique de l'appareil passe alors par un orifice 48 dans l'embase 5. Il peut être enroulé autour de la cuve pour son stockage.

Ainsi, la présente invention est notamment remarquable par la centralisation des fonctions techniques de l'aspirateur de type cuve dans une embase relativement ramassée et dont la face destinée à recevoir la cuve est sensiblement plane. Cette embase constitue un véritable bloc technique regroupant, autour du moteur et de sa roue à aubes, différentes fonctions, pouvant être combinées, parmi lesquelles :
- un enrouleur de cordon,
- les éléments de centrage de la cuve, représenté essentiellement par l'empreinte en cuvette 6 complétée par la forme en tourelle de faible hauteur autour du moteur,
- une pompe à eau et ses raccords à la cuve d'eau propre et au flexible d'injection,
- le variateur de vitesse,
- la prise électrique de bricolage,
- la sortie d'air de soufflage,
- les supports de tuyau et d'accessoires,
- les commandes de ces différentes fonctions lorsqu'elles existent et lorsqu'elles nécessitent une commande.

Des fonctions et organes de déplacement motorisés, ainsi que leur électronique de commande entrent également dans les dispositifs susceptibles d'être intégrés dans l'embase selon l'invention. Ces organes peuvent comprendre des moteurs, capteurs, des cartes électroniques de contrôle, des batteries, ainsi que les différents organes de déplacement ou d'aide au déplacement.

Ce bloc technique polyvalent permet, par les nombreuses fonctions pouvant être installées, sans incidence sur la cuve de stockage, de réaliser différentes gammes de produits à moindre coût, par la combinaison des différentes fonctions présentes sur l'embase, ces différentes gammes des produit pouvant être élargies par des cuves de hauteur, et donc de volume différents.

## Revendications

1. Aspirateur à cuve amovible (1) composé d'une cuve munie d'un tube d'aspiration (30), et d'une embase (5) fermée et contenant le moteur et sa roue à aubes (21), les organes électriques et de commande, ces derniers étant disposés sur l'embase, la face supérieure de l'embase présentant un raccord entre la roue à aubes et un conduit vertical agencé dans la cuve, **caractérisé en ce que** la face supérieure de cette embase (5) est une paroi sensiblement horizontale constituée :
- d'une empreinte (6) correspondant à la périphérie de la cuve de rétention (1),
- de bords, dont le bord avant, de faible hauteur, comporte les organes de commande (10).

2. Aspirateur selon la revendication 1 **caractérisé en ce que** la face supérieure de l'embase (5) comporte un autre élément de centrage de la cuve de rétention constitué par une tourelle (18) de faible hauteur, centrée sur l'ensemble moteur-roue à aubes (21) et formant le raccord du conduit vertical de la cuve de rétention (1).

3. Aspirateur selon la revendication 2 **caractérisé en ce que** la tourelle (18) est d'un diamètre égal ou supérieur à celui de l'ensemble moteur-roue à aubes (21).

4. Aspirateur selon l'une des revendications précédentes, **caractérisé en ce que** l'embase comporte également une ou plusieurs des caractéristiques suivantes :
- un enrouleur de cordon et sa commande,
- une pompe à eau, ses raccords et sa commande,
- une sortie d'air pour le branchement d'un tuyau de soufflage d'air,
- un variateur de vitesse et sa commande,
- des supports d'accessoires et de tuyaux,
- des organes de déplacement motorisés, ainsi que leur électronique de commande,
- des batteries.

5. Aspirateur selon l'une des revendications précédentes dont la cuve (1) comporte une cheminée d'aspiration ayant deux conduits verticaux (12,17) reliés latéralement en partie haute, un premier conduit (12) enfermant un flotteur (13) dans une partie basse (14) équipée d'une grille d'aspiration (15), une bouche de prise d'air (16) tournée vers le bas susceptible d'être fermée par le flotteur (13) séparant la partie basse de la partie haute, l'autre conduit vertical (17) évacuant l'air en bas de la cuve (1) vers le raccord, **caractérisé en ce que** ce conduit vertical est agencé au centre d'une forme en tourelle (18) de la cuve correspondant à la forme en tourelle de l'embase (5).

6. Aspirateur selon la revendication 5 **caractérisé en ce que** les deux conduits (12,17) sont fermés vers le haut par le couvercle de cuve (2) et ses nervures (31) qui s'emboîtent sur la cheminée.

7. Aspirateur selon l'une des revendications précédentes **caractérisé en ce que** l'embase (5) contient une cassette amovible (23) à poussière où est effectuée une filtration ultime de l'air avant son rejet à l'extérieur, cassette sur laquelle il est prévu de brancher un tuyau de soufflage d'air.

8. Aspirateur selon l'une des revendications précédentes, **caractérisé en ce que** les organes de commande sont situés sur la face supérieure de l'embase, à proximité des roulettes, en un lieu tel que l'effort de commande est dirigé de façon sensiblement verticale.

## Claims

1. A vacuum cleaner having a removable tank (1) and made up of a tank provided with a suction tube (30), and of a closed base (5) containing the motor and its bladed wheel (21), and the electrical and control members, which control members are disposed on the base, the top face of the base having a connection between the bladed wheel and a vertical duct provided in the tank, said vacuum cleaner being **characterized in that** the top face of said base (5) is a substantially horizontal wall in the form of:
an indentation (6) corresponding to the periphery of the retention tank (1); and
edges, including a front edge that is low and that presents the control members (10).

2. A vacuum cleaner according to claim 1, **characterized in that** the top face of the base (5) is provided with another element for centering the retention tank, which element is constituted by a low turret (18) centered on the motor and bladed wheel assembly (21) and forming the connection for connecting to the vertical duct of the retention tank (1).

3. A vacuum cleaner according to claim 2, **characterized in that** the turret (18) is of diameter equal to or greater than the diameter of the motor and bladed wheel assembly (21).

4. A vacuum cleaner according to any preceding claim, **characterized in that** the base also has one or more of the following characteristics:
a cord reel and means for controlling it;
a water pump, connections for it and means for controlling it;
an air outlet for connecting to an air blowing pipe;
a variable speed controller;
supports for accessories and for pipes;
motor-driven movement members and electronics and control means for them; and
batteries.

5. A vacuum cleaner according to any preceding claim, whose tank (1) is provided with a suction well made up of two vertical ducts (12, 17) interconnected laterally at their tops, a first one of the ducts (12) enclosing a float (13) in a bottom portion (14) equipped with a suction grating (15), an air intake opening (16) facing downwards and suitable for being closed off by the float (13) separating the bottom portion from the top portion, the other vertical duct (17) removing the air to beneath the tank (1) towards the connection, said vacuum cleaner being **characterized in that** said other vertical duct is disposed at the center of a turret shape (18) in the tank that corresponds to the turret shape in the base (5).

6. A vacuum cleaner according to claim 5, **characterized in that** the two ducts (12, 17) are closed facing upwards by the lid of the tank (2) and by ribs (31) on said lid that engage onto the well.

7. A vacuum cleaner according to any preceding claim, **characterized in that** the base (5) contains a removable dust cassette (23) in which final filtering is performed on the air before it is discharged to the outside, provision being made to connect an air blowing pipe to said cassette.

8. A vacuum cleaner according to any preceding claim, **characterized in that** the control members are situated on the top face of the base, in the vicinity of the wheels, in a place such that the control force is directed substantially vertically.

## Patentansprüche

1. Staubsauger mit einer abnehmbaren Wanne (1), bestehend aus einer mit einem Ansaugrohr (30) versehenen Wanne und einem Sockel (5), der geschlossen ist und den Motor und dessen Laufrad (21) sowie die elektrischen Steuerorgane enthält, wobei diese am Sockel angeordnet sind, wobei die obere Fläche des Sockels einen Anschluss zwischen dem Laufrad und einer vertikalen, in der Wanne angebrachten Leitung aufweist, **dadurch gekennzeichnet, dass** die obere Fläche dieses Sockels (5) eine im Wesentlichen horizontale Wand ist, die besteht aus:
- einer Prägung (6), die dem Umfang der Rückhaltewanne (1) entspricht,
- Rändern, wobei der vordere, niedrige Rand die Steuerorgane (10) aufweist.

2. Staubsauger nach Anspruch 1, **dadurch gekennzeichnet, dass** die obere Fläche des Sockels (5) ein weiteres Element zum Zentrieren der Rückhaltewanne aufweist, das aus einem niedrigen Türmchen (18) besteht, welches auf der Baugruppe aus Motor und Laufrad (21) zentriert ist und den Anschluss der vertikalen Leitung der Rückhaltewanne (1) bildet.

3. Staubsauger nach Anspruch 2, **dadurch gekennzeichnet, dass** das Türmchen (18) einen Durchmesser besitzt, der gleich oder größer ist als der der Baugruppe aus Motor und Laufrad (21).

4. Staubsauger nach einem der vorhergehenden Ansprüche, **dadurch gekennzeichnet, dass** der Sockel auch eines oder mehrere der folgenden Merkmale aufweist:
- eine Kabelwickelvorrichtung und ihre Steuerung,
- eine Wasserpumpe, ihre Anschlüsse und ihre Steuerung,
- einen Luftauslass für das Anschließen eines Luftblasrohrs,
- einen Geschwindigkeitswandler und seine Steuerung,
- Zubehörteil- und Rohrhalter,
- Organe für motorisiertes Fahren sowie deren Steuerelektronik,
- Batterien.

5. Staubsauger nach einem der vorhergehenden Ansprüche, bei dem die Wanne (1) einen Ansaugschacht mit zwei vertikalen Leitungen (12, 17) aufweist, die im oberen Abschnitt seitlich miteinander verbunden sind, wobei eine erste Leitung (12) in einem unteren, mit einem Ansauggitter (15) versehenen Abschnitt (14) einen Schwimmer (13) umgibt, wobei eine nach unten gerichtete Lüftungsöffnung (16), die durch den Schwimmer (13) verschlossen sein kann, den unteren Abschnitt von dem oberen Abschnitt trennt, wobei die andere vertikale Leitung (17) die Luft im unteren Abschnitt der Wanne (1) zum Anschluss leitet, **dadurch gekennzeichnet, dass** diese vertikale Leitung in der Mitte einer Türmchenform (18) der Wanne angeordnet ist, die der Türmchenform des Sockels (5) entspricht.

6. Staubsauger nach Anspruch 5, **dadurch gekennzeichnet, dass** die beiden Leitungen (12, 17) nach oben durch den Wannendeckel (2) und dessen Rippen (31), die sich auf den Schacht einfügen, verschlossen sind.

7. Staubsauger nach einem der vorhergehenden Ansprüche, **dadurch gekennzeichnet, dass** der Sockel (5) einen abnehmbaren Staubbehälter (23) enthält, in dem ein letztes Filtrieren der Luft durchgeführt wird, bevor diese nach außen abgegeben wird, wobei das Anschließen eines Luftblasrohrs am Behälter vorgesehen ist.

8. Staubsauger nach einem der vorhergehenden Ansprüche, **dadurch gekennzeichnet, dass** sich die Steuerorgane auf der oberen Fläche des Sockels in der Nähe von Rollen an einer Stelle befinden, so dass die Steuerkraft im Wesentlichen vertikal gerichtet ist.
